# FASCICULE DE BREVET EUROPEEN

(11) **EP 1 684 609 B1**
(45) Date de publication et mention de la délivrance du brevet: **26.05.2010**
(21) Numéro de dépôt: 04766493.3
(22) Date de dépôt: 13.08.2004
(51) Int. Cl.: A45D 8/20, A45D 2/42

(54) **PINCE À CHEVEUX MUNIE D' UN LIEN TRAVAILLANT EN ELONGATION**
HAARSPANGE MIT EINER IN VERLÄNGERUNG ARBEITENDEN VERBINDUNG
HAIR GRIP WITH A CONNECTION WORKING IN ELONGATION

(30) Priorité: 15.09.2003 WO PCT/FR03/02720; 24.02.2004 WO PCT/EP2004/050203
(43) Date de publication de la demande: 02.08.2006
(73) Titulaire: Coral, Hilaire, 01100 Oyonnax (FR)
(72) Inventeur: CORAL, Hilaire, F-01100 Oyonnax (FR); VEINIERE, Jean-Pierre, F-01100 Arbent (FR)
(74) Mandataire: Gaglione, Renaud
(86) Numéro de dépôt international: PCT/EP2004/051790
(87) Numéro de publication internationale: WO 2005/025371

(56) Documents cités:
- WO-A2-2004/066778
- DE-U- 29 821 981
- FR-A- 2 298 257
- US-A- 2 464 739
- US-A- 2 641 266
- US-A- 5 535 765
- US-A- 5 609 169
- US-B1- 6 186 151

## Description

### Domaine technique

L'invention se rapporte à une pince à cheveux comprenant plus particulièrement deux griffes articulées pour être déplacées l'une par rapport à l'autre dans une position d'ouverture ou dans une position de fermeture et un lien reliant chaque griffe pour exercer une force de rappel en se déformant en élongation contre le déplacement des deux griffes de la position de fermeture à la position d'ouverture afin de rappeler les deux griffes dans la position de fermeture.

### Etat de la technique

Une pince à linge présentant une analogie avec ce type de pince à cheveux est connue du document GB 829 677 . Le lien est constitué par un ressort hélicoïdal à spires jointives. Chaque griffe est pourvue d'un trou borgne dont une partie est filetée pour recevoir par vissage chaque extrémité du ressort hélicoïdal. Dans cet agencement, le ressort est dissimulé par les deux griffes. Le vissage d'une extrémité du ressort hélicoïdal dans l'une des deux griffes s'effectue simplement. Toutefois, le vissage de l'extrémité opposée dans l'autre griffe apparaît plus compliqué, dans la mesure où le vissage n'est plus possible lorsque les deux griffes sont suffisamment rapprochées l'une de l'autre pour s'articuler entre elles autour d'un axe d'articulation. C'est la raison pour laquelle il apparaît nécessaire, selon ce document, de visser la deuxième griffe sur l'extrémité opposée du ressort hélicoïdal tout en exerçant une traction sur ce ressort hélicoïdal pour maintenir écartées l'une de l'autre les deux griffes jusqu'à ce que le vissage soit complètement effectué, puis de relâcher la traction pour ramener les deux griffes l'une au contact de l'autre et les assembler autour de l'axe d'articulation. Il apparaît ainsi que le montage de la pince à linge décrite dans ce document est relativement compliqué et requiert un tour de main.

La mise en place du lien apparat beaucoup plus simple dans une pince à cheveux connue du document US 2641266. Le lien est constitué par un ruban en caoutchouc fermé sur lui-même. Il est monté autour des deux griffes en étant disposé du côté opposé, aux deux bras de levier de chaque griffe par rapport à l'articulation. Toutefois, dans cet agencement, le lien est visible et de surcroît exerce la force de rappel dans toute position d'ouverture de la pince à cheveux. Autrement dit, il faut exercer un effort sans relâche sur les bras de levier pour maintenir la pince à cheveux en position d'ouverture. Il peut en résulter pour une utilisatrice un certain inconfort, d'autant plus marqué que amplitude d'ouverture de la pince à cheveux est plus importante.
Le document WO-A-2004/066778 divulgue une pince à cheveux conforme au préambule de la revendication 1. Selon ce document, le lien est en matériau élastomère et les deux griffes sont pourvues d'anneaux de passage à travers lesquels le lien est introduit par une extrémité libre pour être fixé aux deux griffes par des moyens de fixation de l'extrémité libre du lien, reçus dans des ergots formés à distance des anneaux de passage. Les anneaux de passage comme les ergots sont saillants par rapport aux griffes. Cet agencement facilite la mise en place du lien et son remplacement à la main en cas de défaillance. Toutefois, de tels ergots risquent de se briser et avec les anneaux de passage saillants, ils tendent à diminuer le caractère esthétique de la pince à cheveux.

### Divulgation de l'invention

L'un des buts de l'invention est de palier les inconvénients qui viennent d'être exposés.

A cet effet, l'invention a pour objet une pince à cheveux selon la revendication 1. Des modes particuliers de réalisation de l'invention apparaissent dans les revendications dépendantes.

Lorsque le lien a traversé articulation, la force de rappel qu'il exerce sur les deux griffes les maintient dans une position d'ouverture stable. On permet ainsi à une utilisatrice de préparer la mise en place de la pince à cheveux, en l'ouvrant dans la position d'ouverture stable. Par cet agencement, Il n'est plus nécessaire de prévoir des bras de levier.

L'invention a également pour objet une pince à cheveux comprenant deux griffes articulées pour être déplacées l'une par rapport à l'autre dans une position d'ouverture ou dans une position de fermeture et un lien tendu entre les griffes pour exercer une force de rappel en se déformant en élongation contre le déplacement des deux griffes de la position de fermeture à la position d'ouverture afin de rappeler les deux griffes dans la position de fermeture, caractérisée en ce que les deux griffes sont pourvues de perçages à travers lesquels le lien est introduit par une extrémité libre pour être fixé aux deux griffes par des moyens de fixation.

Les perçages permettent d'introduire une extrémité libre du lien puis de le fixer aux deux griffes alors que ces dernières sont articulées l'une par rapport à l'autre et en appui l'une contre l'autre dans la position de fermeture de la pince à cheveux. D'où il résulte une simplification de la mise en tension du lien. De surcroît, le lien tendu entre les deux griffes est dissimulé par l'articulation, notamment dans la position de fermeture de la pince à cheveux.

L'invention s'étend enfin à une pince à cheveux comprenant deux griffes articulées par une articulation pour être déplacées l'une par rapport à l'autre dans une position d'ouverture ou dans une position de fermeture et un lien fermé sur lui-même exerçant une force de rappel en se déformant en élongation contre le déplacement des deux griffes de la position de fermeture à la position d'ouverture afin de rappeler les deux griffes dans la position de fermeture, caractérisée en ce que le lien est reçu par deux supports d'articulation solidaires des griffes par deux bases et articulés par deux têtes qui s'étendent suivant une direction d'articulation au-delà des bases pour dissimuler le lien dans la position de fermeture.

### Brève description des dessins

D'autres avantages de invention apparaîtront à la lecture de la description des modes de réalisation illustrés ci-après par les dessins.

Les figures 1 à 3 montrent une pince à cheveux selon un premier mode d'exécution de l'invention respectivement en vue de profil, en position fermée et en position ouverte et en vue arrière, en position fermée. La pince illustrée par ces figures possède un axe, des bras de levier d'une pièce avec les griffes et un lien disposé par rapport aux griffes pour subir un surcroît de déformation dans la position d'ouverture.

Les figures 4 à 6 correspondent aux figures 1 à 3 précédentes pour une pince se distinguant par des bras de levier rapportés sur les griffes.

Les figures 7 à 9 correspondent aux figures 1 à 3 précédentes pour une pince se distinguant par une liaison cylindrique à pincement élastique.

Les figures 10 à 12 correspondent aux figures 1 à 3 pour une pince se distinguant par un lien disposé par rapport aux griffes pour serrer les cheveux de l'utilisatrice dans la position de fermeture.

Les figures 13 à 15 correspondent aux figures10 à 12 pour une pince se distinguant par la suppression des bras de levier.

Les figures 16 à 18 montrentune pince à cheveux selon undeuxième mode d'exécution de l'invention respectivement en vue de profil, en position fermée et en position ouverte et en vue arrière, en position fermée. La pince illustrée par ces figures possède une articulation à deux axes et un lien traversant l'articulation par le passage créé entre les deux axes pour stabiliser la pince dans la position d'ouverture.

Les figures 19 à 21 correspondent aux figures 16 à 18 pour une pince se distinguant par une articulation à deux liaisons cylindriques.

Les figures 22 à 24 correspondent aux figures 16 à 18 pour unepince se distinguant par une double articulation à deux paires d'axes coaxiaux portés par une pièce d'articulation.

La figure 25 est un agrandissement de la figure 24.

La figure 26 est une vue en coupe et en détail d'un mode de fixation du lien aux griffes de la pince à cheveux selon le premier ou le deuxième mode d'exécution de l'invention.

Les figures 27 et 28 montrent respectivement en vue de dessus et en coupe un deuxième mode de fixation du lien aux griffes de la pince à cheveux selon le premier ou le deuxième mode d'exécution de l'invention.

Les figures 29 à 33 montrent une pince à cheveux selon un troisième, mode d'exécution de invention, respectivement en vue de profil, en position fermée et en position ouverte, en vue arrière en position fermée, en vue de dessus en position ouverte et l'une des griffes constituant la pince, en vue de dessus. La pince illustrée par ces figures possède un axe d'articulation, des bras de levier d'une pièce avec les griffes et un lien fermé sur lui-même disposé par rapport aux griffes pour serrer les cheveux de l'utilisatrice dans la position de fermeture.

Les figures 34 à 38 montrent une pince à cheveux selon un quatrième mode d'exécution de l'invention, respectivement en vue de profil, en position fermée et en position ouverte, en vue arrière en position fermée, en vue de dessus en position ouverte et l'une des griffes constituant la pince, en vue de dessus. La pince illustrée par ces figures possède un axe d'articulation et un lien fermé sur lui-même traversant l'articulation pour stabiliser la pince dans la position d'ouverture.

La figure 39 montre un exemple d'exécution d'une pince comprenant un squelette et deux coques.

### Mode(s) de réalisation de l'invention

En référence aux figures 1 à 24 et 29 à 37, une pince à cheveux comprend deux griffes 1 et 3 articulées pour être déplacées l'une par rapport à l'autre dans une position d'ouverture.

Selon un premier mode d'exécution de l'invention, figures 1 à 15, un lien 11 est fixé sur les griffes 1 et 3 et est vendu entre elles pour exercer une force de rappel en se déformant en élongation contre le déplacement des deux griffes 1 et 3 afin de les rappeler dans une position de fermeture.

Dans le mode de réalisation illustré par les figures 1 et 3, les deux griffes 1 et 3 sont articulées par un axe 5 porté par deux supports d'axe 13 et 15 chacun solidaire d'une griffe et sont déplacées par l'intermédiaire de bras de levier 7 et 9 chacun solidaire d'une griffe. Le lien 11 est fixé sur chaque griffe 1 ou 3 et tendu du côté opposé aux bras de levier 7 et 9 par rapport à l'axe 5 sans qu'il soit nécessaire de le faire passer par des lumières formées dans ces bras de levier. Il en résulte une simplification pour agencer les bras de levier par rapport aux griffes.

Le lien 11 est pourvu de renflements 17 et 19 pour être reçu dans des encoches 21 et 23 formées dans les griffes 1 et 3. Le lien est mis en place en comprimant les renflements 17 et 19 pour les introduire à travers des sections de passage 22 et 24, autrement dit des perçages, débouchant dans les encoches 21 et 23. Les renflements 17 et 19 s'entendent par exemple d'un coin ou d'un bourrelet formé à une ou aux deux extrémités du lien 11.

Pour faciliter la compression des renflements 17 et 19 lors de leur introduction à travers les perçages 22 et 24, on prévoit de former des évidements dans les renflements, par exemple des fentes ou des cavités. On prévoit également, figures 27 et 28, de mettre en place le lien à travers les perçages sans comprimer les renflements mais simplement en faisant tourner le lien 11 dans les encoches 21 et 23 pour disposer les renflements 17 et 19 en appui contre les encoches 21 et 23 suivant une direction où les perçages 22 et 24 sont plus étroits que suivant la direction d'introduction des renflements à travers ces perçages.

Les perçages 22 et 24 peuvent encore comprendre chacun une première section adaptée au passage des renflements du lien 11 et une deuxième section plus étroite que les renflements 17 et 19 pour retenir ces derniers par rapport aux griffes 1 et 3.

De préférence, seule une extrémité du lien 11 est pourvue d'un renflement 21 pour permettre à l'extrémité opposée d'être introduite dans les sections de passage 22 et 24 des encoches 21 et 23 sans nécessiter de comprimer cette extrémité opposée. La fixation de cette extrémité du lien 11 est ensuite assurée par un moyen de fixation 26, par exemple une pièce en U, par exemple métallique, venant en prise sur cette extrémité pour bloquer le lien 11 dans l'encoche 19 correspondante. Il est encore prévu de fixer le lien à chaque griffe à l'aide d'une pièce en U en prise avec chacune des deux extrémités du lien pour le retenir dans chacune des encoches correspondantes. Ce mode de fixation du lien est illustré par les figures 10 à 26; cette dernière figure montrant en détail la disposition de la pièce en U en prise avec une extrémité du lien. D'autres pièces de fixations qu'une pièce en U conviennent également à la fixation du lien 11 sur chacune des griffes 1 et 3 de la pince à cheveux, notamment une pièce de pincement métallique ou une agrafe.

Le lien 11 introduit dans les sections de passage 22 et 24 des griffes 1 et 3 peut encore être fixé à ces dernières par une clavette introduite dans un perçage du lien ou par des crans formés sur une extrémité du lien 11 et reçus dans des crans correspondants formés dans les sections de passage 22 et 24. Il est encore prévu de fixer le lien débouchant des sections de passage en le collant ou en le soudant aux deux griffes 1 et 3.

Le lien 11 disposé du côté opposé aux bras de levier 7 et 9 par rapport à l'axe d'articulation 5 est dissimulé par les supports d'axe 13 et 15 dans la position de fermeture notamment, comme bien visible sur la figure 3. Enfin, la déformation en élongation du lien 11 s'accompagne d'une force de rappel exercée de façon symétrique par rapport à l'axe d'articulation 5 sur chaque griffe 1 ou 3.

La pince à cheveux illustrée par les figures 4 à 6 se distingue de celle décrite précédemment en ce que les bras de levier 71 et 91 sont rapportés sur les griffes 1 et 3.

De préférence, les bras de levier 71 et 91 sont rapportés sur les griffes par pincement élastique d'ergots 25 et 27 dans des encoches et avantageusement dans des encoches 21 et 23 prévues pour recevoir le lien élastique 11. Par cet agencement, on dissimule les moyens de fixation du lien reçus dans ces encoches et on ajoute ainsi au caractère esthétique de la pince à cheveux.

La pince à cheveux illustrée par les figures 7 à 9 se distingue de celles décrites précédemment en ce que l'articulation est ici formée d'une liaison cylindrique 51. Dans l'exemple d'illustration, un premier cylindre 53 fait saillie de l'un des supports d'axe 13 d'une des deux griffes 1 et s'insère dans un deuxième cylindre 55 formé en creux dans l'autre support d'axe 15 de l'autre griffe3. De préférence, le cylindre saillant 53 solidaire de l'un 13 des supports d'axe d'une des deux griffes 1 s'insère par pincement élastique dans le deuxième cylindre 55 formé en creux dans l'autre su pport d'axe 15 de l'autre griffe 3. Cet agencement permet d'assembler rapidement et simplement les deux griffes de la pince à cheveux.

Dans les exemples de réalisation illustrés par les figures 1 à 9, le lien 11 est disposé de façon telle à subir un surcroît de déformation en élongation de la part des supports d'axe 13 et 15 au fur et à mesure que lesdeux griffes se déplacent dans la position d'ouverture, figure 2, 5 ou 8. Par -cet agencement, on augmente la déformation en élongation pour exercer une force de rappel des deux griffes dans la position de fermeture plus importante.

La pince à cheveux illustrée par les figures 10 à 12 se distingue de la pince décrite dans les figures 1 à 9 en ce que le lien 11 est disposé par rapport aux griffes 1 et 3 de façon telle à serrer les cheveux de l'utilisatrice dans la position de fermeture. Comme visible sur les figures, le lien est disposé environ à égale distance des griffes d'une part et de l'articulation d'autre part pour serrer des cheveux entre le lien et les griffes dans la position de fermeture. Par cet agencement, on augmente la tenue de la pince sur les cheveux.

La pince à cheveux illustrée par les figures 13 à 15 se distingue de la pince décrite dans les figures 10 à 12 en ce que les bras de levier ont été supprimés.

Selon un deuxième mode d'exécution de l'invention, illustré par les figures 16 à 24, les deux griffes 1 et 3 sont articulées par deux axes coaxiaux 61 et 62 ou par deux liaisons cylindriques coaxiales 81 et 82 pour ménager entre eux ou entre elles, unpassage permettant au lien 11, lorsque les deux griffes sont déplacées de la position de fermeture à la position d'ouverture, de traverser entre les axes coaxiaux ou entre les deux liaisons cylindriques coaxiales pour exercer une force de rappel tendant à rappeler les deux griffes dans la position d'ouverture.

Autrement dit, l'articulation formée par les deux axes coaxiaux ou les deux liaisons cylindriques coaxiales permet au lien de traverser l'articulation perpendiculairement à la direction d'articulation des deux axes coaxiaux ou des deux liaisons cylindriques coaxiales lors de l'ouverture de la pince pour stabiliser la pince dans la position d'ouverture, comme visible sur les figures 18 et 21.

Par cet agencement, la pince est maintenue dans la position d'ouverture par le lien pour permettre à l'utilisatrice de mieux la placer sur sa chevelure. Une fois la mise en place effectuée, l'utilisatrice peut aisément refermer la pince dans la position de fermeture.

Il est prévu d'articuler les deux griffes par une pièce d'articulation portant deux paires d'axes coaxiaux ou deux paires de liaisons cylindriques. Une telle réalisation s'applique aussi bien au premier qu'au deuxième mode d'exécution.

Pour l'application au deuxième mode d'exécution, figures 22 à 24, les deux griffes 1 et 3 sont articulées par l'intermédiaire d'une pièce d'articulation 29 portant une première paire d'axes coaxiaux 61,64 pour articuler l'une 1 des deux pinces et une deuxième paire d'axes coaxiaux 63,65 pour articuler l'autre pince 3. Les deux paires sont disposées sur la pièce d'articulation de façon à permettre au lien 11 de traverser les deux axes de chaque paire pour, figure 23, stabiliser la pince dans la position d'ouverture. Chacun des axes d'articulation 61,63,64,65 est monté en force dans des perçages 28 de deux supports d'axe 32 et 34 de la pièce d'articulation 29 et des supportsd'axe 13 et 15 des deux griffes. Les supports d'axe 32 et 24 de la pièce d'articulation 29 se logent dans des logements correspondants 12 et 14 formés danses supports d'axe 13 et 15 des deux griffes 1 et 3.

Pour application au premier mode d'exécution, la pièce d'articulation porte deux axes parallèles, chacun dédié à l'articulation d'une des deux griffes. Dans la position d'ouverture, le lien vient en contact avec les deux axes parallèles portés par la pièce d'articulation pour subir un surcroît de déformation en élongation.

Les supports d'axe ou de liaisoncylindrique 13 et 15 décritsdans le premier mode d'exécution s'appliquent également au deuxième mode d'exécution. En particulier, dans la position d'ouverture stable, figure 18, 21 ou 23, les deux supports d'axe 13 et 15 chacun solidaire d'une griffe 1 ou 3 sont en butée l'un contre l'autre ou en butée contre la pièce d'articulation intermédiaire 29. De même, la liaison cylindrique 51 décrite dans le premier mode d'exécution s'applique également aux deux liaisons cylindriques coaxiales 81 et 82 du deuxième mode d'exécution. En particulier, chaque liaison cylindrique 51,81,82 comprend un premier cylindre 53,83 solidaire d'une 1 des deux griffes et saillant pour s'insérer par pincement élastique dans un deuxième cylindre 55,85 formé en creux dans l'autre griffe 3 ou dans la pièce d'articulation intermédiaire 29.

Selon un troisième mode d'exécution de l'invention, illustré par les figures 29 à 33, les deux griffes 1 et 3 sont articulées par un axe 5. Un lien 12 fermé sur lui-même relie les deux griffes pour exercer une force de rappel en se déformant en élongation contre le déplacement des deux griffes par rapport à l'axe d'articulation 5 de la position de fermeture illustrée par la figure 29 à la position d'ouverture Illustrée par la figure 30 afin de rappeler les deux griffes dans la position de fermeture.

Les griffes sont déplacées par l'intermédiaire de bras de levier 7 et 9 chacun solidaire d'une griffe.

Le lien 12 fermé sur lui-même relie les deux griffes en étant reçu par des encoches 18,20 formées dansdeux supports d'articulation 131, 151, lesquels sont solidairesdes griffes 1, 3 pardeux bases 133, 153 et articulés par deux têtes 135, 155 qui s'étendent suivant la direction d'articulation A au-delà des bases 133, 153 pour dissimuler le lien 12 dans la position de fermeture, figure 31.

Comme visible sur les figures 31, 32 et 33 l'axe d'articulation 5 est inséré suivant la direction d'articulation A dans des éléments de charnière 137,157 fixés ou intégrés aux têtes 135,155 des supports d'articulation 131,151.

De préférence, le lien 12 est disposé par rapport aux griffes 1 et 3 de façon telle à serrer les cheveux de l'utilisatrice dans la position de fermeture. Ainsi, les encoches 18,20 sont formées, figure 30, à une extrémité de la base 133,153 des supports d'articulation 31,151, formant jonction avec chaque griffe pour éloigner le lien 12 de l'axe d'articulation.

Au contraire, pour obtenir un surcroît de déformation du lien 12dans la position d'ouverture, on prévoitde former des encoches 14, 16à une extrémitéde la base 133,153 de supports d'articulation 31, 151, formant jonction avec la chaque tête 135, 155 de ces supports d'articulation pour mettre le lien 12 en contact avec l'axe d'articulation 5 dans la position d'ouverture.

Dans ce troisième mode d'exécution les deux têtes 135,155 des supports d'articulation 131,151 peuvent aussi être articulées par une liaison cylindrique ou par une double articulation par le biais d'une pièce d'articulation telle décrite précédemment pour les premier et deuxième modes d'exécution et plus particulièrement illustrée par les figures 22 à 25. Les griffes peuvent être munies de bras de levier intégrés ou rapportés.

Selon un quatrième mode d'exécution de l'invention, illustré par les figures 34 à 38, les deux griffes 1 et 3 sont articulées par un axe d'articulation 54. Un lien 12 fermé sur lui-même relie les deux griffes pour exercer une force de rappel en se déformant en élongation contre le déplacement des deux griffes 1 et 3 par rapport à l'axe d'articulation 54 de la position de fermeture illustrée par la figure 34 à la position d'ouverture illustrée par la figure 35 afin de rappeler les deux griffes 1 et 3 dans la position de fermeture.

Comme visible sur les figures 34 et 35, l'axe d'articulation 54 est Inséré dans des éléments de charnière 138,158 fixés aux supports d'articulation 131,151 chacun solidaire des griffes 1 et 3. L'un des éléments de charnière de chaque support est pourvu d'une lumière 52, 56 pour permettre au lien 12, lorsque les griffes sont déplacées de la position de fermeture, figure 34, à la position d'ouverture, figure 35, de traverser l'axe d'articulation 54 en venant se loger dans les évidements 52,56 pour exercer une force de rappel tendant à rappeler les deux griffes dans la position d'ouverture. Là encore, le lien 12 traverse l'articulation, perpendiculairement à l'axe d'articulation A. De préférence, les lumières 52,56 ne s'ouvrent que d'un côté sont fermées d'un côté opposé par un voile 50 pour dissimuler le lien 12.

De préférence, le lien 12 fermé sur lui-même relie les deux griffes en étant reçu par des encoches 18,20 formées dans les deux supports d'articulation 31, 151 lesquels sont solidaires des griffes 1, 3 par deux bases 133, 153et articulés par deux têtes 135,155 qui s'étendent suivant la direction d'articulation A au-delà des bases 133,153 pour dissimuler le lien 12 dans la position de fermeture, figure 36. Une petite fraction du lien 12 demeure visible à travers les lumières 52,56 lesquelles peuvent être réduites pour augmenter la dissimulation du lien.

De préférence également, le lien 12 est disposé par rapportaux griffes 1 et 3 de façon telle à serrer les cheveux de l'utilisatrice dans la position de fermeture. Ainsi, les encoches 18,20 sont formées, figure 38, à une extrémité des supports d'articulation 131,151, formantjonction avec chaque griffe pour éloigner le lien 12 de l'axe d'articulation 5.

L'axe d'articulation 54 prévu pour la pince selon le quatrième mode d'exécution de l'invention peut être remplacé par une liaison cylindrique du type de celle qui a été décrite par exemple pour les premier et deuxième modes d'exécution de l'invention. De même, une pièce d'articulation du type de celle décrite en relation avec ces modes d'exécution s'applique également à une pince selon ce quatrième mode d'exécution en l'adaptant pour former les des lumières latérales nécessaires pour permettre au lien 12 fermé sur lui-même de traverser, lors de l'ouverture de la pince, deux axes ou deux liaisons cylindriques portés par cette pièce d'articulation afin de stabiliser la pince dans cette position d'ouverture.

Il convient de noter que la pince décrite dans les différents modes d'exécution de invention où les bras de levier ont été supprimés peut être considérée comme un squelette sur lequel il est possible avantageusement de disposer une coque servant par exemple de bras de levier ou servant à complètement dissimuler le lien élastique, notamment dans le quatrième mode d'exécution décrit précédemment La figure 39 donne un exemple d'exécution d'une pince comprenant un squelette conforme au quatrième mode d'exécution de l'invention et deux coques montées respectivement sur les griffes 1 et 3.

Le lien, fermé ou non sur lui-même, est plat ou cylindrique et fabriqué dans un matériau élastomère, par exemple un caoutchouc ou un polyuréthane. De préférence, ce matériau possède une dureté Shore A comprise entre 60 et 90 unités.

Dans un mode de réalisation de l'invention non illustré, il est prévu de remplacer le lien en matériau élastomère par un ressort hélicoïdal fixé par ses extrémités sur chaque griffe. Le ressort hélicoïdal peut également être fermé sur lui-même en une boude.

La pince à cheveux selon invention est fabriquée par exemple par Injection de matière thermoplastique, les bras de levier, s'ils sont présents, étant monobloc ou non avec les griffes. Il est également prévu de la fabriquer par usinage et thermoformage.

La pince à cheveux selon l'invention permet d'agencer les griffes ou les bras de levier avec une plus grande liberté pour donner des formes esthétiques arbitraires aux griffes ou aux bras et ainsi multiplier les possibilités de modèles. Dans un agencement particulier, le lien est avantageusement utilisé pour serrer les cheveux contre les griffes et ainsi améliorer la tenue de la pince sur la chevelure de l'utilisatrice. Dans un autre agencement, le lien traverse avantageusement l'articulation pour stabiliser la pince dans la position d'ouverture et ainsi augmenter la facilité de mise en place tout en supprimant les bras de levier des griffes. Combinée à la dissimulation du lien, notamment dans la position de fermeture, la pince à cheveux selon l'invention possède une haute valeur esthétique.

## Revendications

1. Pince à cheveux comprenant deux griffes (1,3) articulées par une articulation (5,51, 29) pour être déplacées l'une par rapport à l'autre dans une position d'ouverture ou dans une position de fermeture et un lien (11) tendu entre elles pour exercer une force de rappel en se déformant en élongation contre le déplacement des deux griffes de la position de fermeture à la position d'ouverture afin de rappeler les deux griffes dans la position de fermeture, **caractérisée en ce que** le lien est en matériau élastomère ayant une dureté A-Shore comprise entre 60 et 90 unités et les deux griffes (1,3) sont pourvues des perçages (22,24) à travers lesquels le lien (11) est introduit par une extrémité libre pour être fixé aux deux griffes par des moyens de fixation de l'extrémité libre, reçus dans des encoches (21,23) formées dans les perçages (22,24) ou par des crans formés à l'extrémité libre du lien (11) et reçus dans des crans correspondants formés dans les perçages (22,24).

2. Pince à cheveux selon la revendication 1, **caractérisée en ce que** les moyens de fixation sont constitués par des renflements (17,19) formes à l'extrémité libre du lien et reçus dans les encoches (21,23) formées dans les perçages (22,24).

3. Pince à cheveux selon la revendication 1, **caractérisée en ce que** les moyens de fixation sont constitués par une pièce rapportée venant en prise avec l'extrémité libre du lien (11).

4. Pince à cheveux selon la revendication 3, **caractérisée en ce que** la pièce rapportée est une pièce en U, une pièce de pincement métallique ou une agrafe.

5. Pince à cheveux selon la revendication 1, **caractérisée en ce que** les deux griffes (1,3) sont articulées par l'intermédiaire d'une pièce d'articulation (29) portant un premier axe (61), une première liaison cylindrique (81) ou une première paire d'axes coaxiaux (61,62) ou de liaison cylindrique (81,82) pour articuler l'une (1) des deux griffes et un deuxième axe (63), une deuxième liaison cylindrique (83) ou une deuxième paire d'axes coaxiaux (63,64) ou de liaisons cylindriques (83,84) pour articuler l'autre griffe (3).

6. Pince à cheveux selon la revendication 1, **caractérisée en ce que** le lien (11) est disposé de façon telle à subir un surcroît de déformation en élongation au contact de l'articulation (5, 51,54, 29) au fur et à mesure que les deux griffes se déplacent dans la position d'ouverture.

7. Pince à cheveux selon la revendication 1, **caractérisée en ce que** l'articulation est pourvue de passage pour permettre au lien (11) de traverser l'articulation lorsque les deux griffes sont déplacées de la position de fermeture à la position d'ouverture pour exercer une force de rappel tendant à rappeler les deux griffes dans la position d'ouverture.

8. Pince à cheveux selon la revendication 7, **caractérisée en ce que** les deux griffes (1,3) sont articulées par deux axes coaxiaux (61,62), par deux liaisons cylindriques coaxiales (81,82) ou par un axe (54) ou une liaison cylindrique pourvu de deux lumières'(52,56) formées de part et d'autre de l'axe (54) ou de la liaison cylindrique pour permettre au lien(11,) de traverser entre les deux axes coaxiaux ou entre les deux liaisons cylindriques coaxiales ou de traverser l'axe d'articulation (54) ou la liaison cylindrique en se déplaçant dans les lumières (52,56).

9. Pince à cheveux selon la revendication 1, 6 ou 7, **caractérisée en ce que** les deux griffes (1,3) sont déplacées par l'intermédiaire de deux bras de levier (7,9 ; 71,91) chacun solidaire d'une griffe et disposés du côté opposé au lien par rapport à l'articulation.

10. Pince à cheveux selon la revendication 1, 6 ou 7, **caractérisée en ce que** le lien (11, 12) est déporté vers les griffes (1,3) par rapport à l'articulation pour serrer des cheveux contre les griffes dans la position de fermeture.

## Claims

1. Hair grip comprising two jaws (1, 3) articulated about a joint (5, 51, 29) for relative displacement into an open or closed position and a connection (11) tensioned between them to exert a return force by a deformation in elongation against the displacement of the two jaws from the closed position to the open position in order to return the two jaws to the closed position, **characterised in that** the connection is produced in an elastomer material having a Shore hardness of between 60 and 90 and the two jaws (1, 3) are provided with perforations (22, 24) through which the connection (11) is introduced at one free end and be fixed to the two jaws by fixing means received in notches (21,23) formed in the perforations or by notches formed at the free end of the connection and received in corresponding notches formed in the perforations (22, 24).

2. Hair grip according to claim 1, **characterised in that** the fixing means consist of bulges (17, 19) formed at the free end of the connection (11) and received in the notches (21, 23) formed in the perforations (22, 24).

3. Hair grip according to claim 1, **characterised in that** the fixing means consist of an attached part engaging the free end of the connection (11).

4. Hair grip according to claim 3, **characterised in that** the attached part is a U-shaped part, a metal gripping part or a clip.

5. Hair grip according to claim 1, **characterised in that** the two jaws (1, 3) are articulated by means of a joint part (29) carrying a first pin (61), a first cylindrical linkage (81) or a first pair of coaxial pins (61, 62) or cylindrical linkage (81, 82) to articulate one (1) of the two jaws and a second pin (63), a second cylindrical linkage (83) or a second pair of coaxial pins (63, 64) or cylindrical linkages (83, 84) to articulate the other jaw (3).

6. Hair grip according to claim 1, **characterised in that** the connection (11) is arranged so as to undergo increased deformation in elongation in contact with the joint (5, 51, 54, 29) whilst the two jaws are displaced into the open position.

7. Hair grip according to claim 1, **characterised in that** the joint is provided with a passage to permit the connection (11) to cross the joint once the two jaws are displaced from the closed position to the open position to exert a return force for returning the two jaws to the open position.

8. Hair grip according to claim 7, **characterised in that** the two jaws (1, 3) are articulated by two coaxial pins (61, 62), by two coaxial cylindrical linkages (81, 82) or by a pin (54) or a cylindrical linkage provided with two apertures (52, 56) formed on both sides of the pin (54) or the cylindrical linkage to allow the connection (11) to cross between the two coaxial pins or between the two coaxial cylindrical linkages or to cross the joint pin (54) or the cylindrical linkage by being displaced in the apertures (52, 56).

9. Hair grip according to claim 1, 6 or 7, **characterised in that** the two jaws (1, 3) are displaced by means of two lever arms (7, 9; 71, 91) each fixed to a jaw and arranged on the side opposing the connection relative to the joint.

10. Hair grip according to claim 1, 6 or 7, **characterised in that** the connection (11) is offset toward the jaws (1, 3) relative to the joint to grip the hair against the jaws in the closed position.

## Patentansprüche

1. Haarklammer, umfassend zwei über ein Gelenk (5, 51, 29) gelenkte Zinken (1, 3) für relative Bewegung in eine Öffnungsposition oder eine Schließposition und eine Verbindung (11), die zwischen die zwei Zinken gespannt ist, um eine Rückholkraft durch eine Zerrungsdeformation gegen die Bewegung der zwei Zinken von der Schließposition in die Öffnungsposition anzuwenden, um die zwei Zinken in die Schließposition zurückzuholen, **dadurch gekennzeichnet dass**, die Verbindung aus einem Elastomermaterial ist, dessen A-Shore Härte zwischen 60 und 90 liegt und die zwei Zinken (1, 3) mit Perforierungen (22, 24) vorgesehen sind, durch die die Verbindung (11) bei einem freien Ende eingeführt ist für Befestigung an den zwei Zinken über Befestigungsmitteln die in Kerben (21, 23), die in der Perforierungen gebildet sind, gelegt werden, oder über Kerben, die an dem freien Ende der Verbindung gebildet sind und in entsprechenden Kerben, die in den Perforierungen (22, 24) gebildet sind, gelegt werden.

2. Haarklammer nach Anspruch 1, **dadurch gekennzeichnet dass**, die Befestigungsmitteln aus Ausbuchtungen (17, 19) bestehen, die an dem freien Ende der Verbindung gebildet sind und die in den Kerben (21, 23), die in den Perforierungen (22, 24) gebildet sind, gelegt werden.

3. Haarklammer nach Anspruch 1, **dadurch gekennzeichnet dass**, die Befestigungsmittels aus einem angebrachten Teil, welches das freie Ende der Verbindung (11) sich engagiert.

4. Haarklammer nach Anspruch 3, **dadurch gekennzeichnet dass**, das angebrachte Teil ein U-förmig Teil, ein metallisches ergreifendes Teil oder ein Clip ist.

5. Haarklammer nach Anspruch 1, **dadurch gekennzeichnet dass**, die zwei Zinken (1, 3) über ein gemeinsames Gelenkteil (29) gelenkt sind, das einen ersten Stift (61), ein erstes zylinderförmiges Gelenk (81) oder ein erstes Paar Koaxialstifte (61, 62) oder zylinderförmiger Gelenke (81, 82) trägt, um eine (1) der zwei Zinken zu gelenken, und einen zweiten Stift (62), ein zweites zylinderförmiges Gelenk (82) oder ein zweites Paar Koaxialstifte (63, 64) oder zylinderförmiger Gelenke (83, 84) trägt, um die andere Zinke (3) zu gelenken.

6. Haarklammer nach Anspruch 1, **dadurch gekennzeichnet dass**, die Verbindung (11) so angeordnet ist dass, sie erhöhte Zerrungsdeformation in Kontakt mit dem Gelenk erfährt, während die zwei Zinken sich in die Öffnungsposition bewegen.

7. Haarklammer nach Anspruch 1, **dadurch gekennzeichnet dass**, das Gelenk mit einem Durchgang vorgesehen ist, um die Verbindung (11) zu ermöglichen, das Gelenk zu kreuzen, während die zwei Zinken von der Schließposition in die Öffnungsposition bewegt werden, um eine Rückholkraft für das Zurückholen der zwei Zinken zur Öffnungsposition anzuwenden.

8. Haarklammer nach Anspruch 7, **dadurch gekennzeichnet dass**, die zwei Zinken (1, 3) über zwei Koaxialstifte (61, 62), zwei zylinderförmige Koaxialgelenke (81, 82) oder einen Stift (54) oder ein zylinderförmiges Gelenk, das mit zwei Öffnungen (52, 56) vorgesehen ist, die auf beiden Seiten des Stiftes (54) oder des zylinderförmige Gelenkes gebildet sind, um die Verbindung (11) zum Kreuz zwischen den zwei Koaxialstiften oder zwischen den zwei zylinderförmigen Koaxialgelenken zu erlauben oder den Stift (54) oder das zylinderförmige Gelenk durch die Öffnungen (52, 56) kreuzen zu erlauben.

9. Haarklammer nach Anspruch 1, 6 oder 7, **dadurch gekennzeichnet dass** die zwei Zinken (1, 3) über zwei Hebelarme (7, 9; 71, 91) bewegt werden, jedes an einer Zinke befestigt und auf der Seite angeordnet, die der Verbindung im Verhältnis zu dem Gelenk entgegensetzt.

10. Haarklammer nach Anspruch 1, 6 oder 7, **dadurch gekennzeichnet dass**, die Verbindung (11) in Richtung zu den Zinken (1, 3) im Verhältnis zu dem Gelenk versetzt ist, um das Haar gegen die Zinken in der Schließposition zu greifen.
